# EUROPÄISCHE PATENTSCHRIFT

(11) **EP 0 694 126 B1**
(45) Veröffentlichungstag und Bekanntmachung des Hinweises auf die Patenterteilung: **03.06.1998**
(21) Anmeldenummer: 95906876.8
(22) Anmeldetag: 07.02.1995
(51) Int. Cl.: F04C 2/08, F04C 15/02

(54) **SPINNPUMPE FÜR POLYAMIDE**
SPINNING PUMP FOR POLYAMIDES
POMPE DE FILATURE POUR POLYAMIDES

(30) Priorität: 14.02.1994 CH 427/94
(43) Veröffentlichungstag der Anmeldung: 31.01.1996
(73) Patentinhaber: RHONE-POULENC FILTEC AG, 6021 Emmenbrücke (CH)
(72) Erfinder: BERGER, Luzius, CH-6010 Kriens (CH)
(74) Vertreter: Herrmann, Peter Johannes
(86) Internationale Anmeldenummer: CH9500029
(87) Internationale Veröffentlichungsnummer: WO9522002

(56) Entgegenhaltungen:
- EP-A- 0 189 670
- EP-A- 0 447 766
- FR-A- 948 868

## Beschreibung

Die Erfindung betrifft eine Spinnpumpe zum Schmelzspinnen von Polyamiden, bestehend aus einer Vorderplatte, einer Rückplatte, einer Mittelplatte mit einer Bohrung mit teilkreisförmigem Querschnitt für die Zufuhr der Schmelze und einer Bohrung mit teilkreisförmigem Querschnitt für die Abfuhr der Schmelze sowie einem Paar Zahnräder.

Beim Schmelzspinnen von Polyamid 6.6 kann in einem kontinuierliche Betrieb nach einer bestimmten Laufzeit die Qualität der hergestellten Filamente abnehmen. Die Ursache wurde im Schmelzeteil der Anlage und im Ausgangspolymer gesucht. Es wurde nun gefunden, dass Ablagerungen von vercracktem Polyamid 6.6 in den Spinnpumpen eine der Ursachen der verminderten Qualität, die sich auch in hohen Flusenzahlen bemerkbar macht, sein kann.

Zahnradpumpen zum Schmelzspinnen von Polymerschmelzen sind bekannt (EP-A2-0 447 766). Die bekannten Spinnpumpen sind mit einem Spinnpumpenblock verbunden, der als Verbindung zwischen einem Extruder und den Spinndüsen dient. Die Kanäle des Spinnpumpenblocks sind direkt mit den Bohrkanälen der Spinnpumpe verbunden. Beim Spinnen von Nylon, insbesondere beim Schmelzspinnen von Nylon 6.6, werden in der Spinnpumpe Ablagerungen festgestellt, die sich im Verlauf der Spinndauer als zunehmende Flusenzahlen durch verminderte Qualität bemerkbar machen können. Bekannte Spinnpumpen weisen zylindrische Eingangs- und Ausgangsbohrungen in der Mittelplatte auf, welche nach längeren Laufzeiten Ablagerungen von Polymer und dessen Zersetzungsprodukte aufweisen.

Aufgabe der Erfindung ist es, eine totzonenfreie Spinnpumpe zum Schmelzspinnen von Polyamid 6.6 zur Verfügung zu stellen, die es ermöglicht, einen verkrustungsfreien Betrieb zu gewährleisten um eine verbesserte Qualität zu erzielen.

Eine weitere Aufgabe ist die Erhöhung der Produktivität des kontinuierlichen Schmelzspinnverfahrens von Polyamid 6.6.

Die Aufgabe wird erfindungsgemäss dadurch gelöst, dass die Bohrungen mit den teilkreisförmigem Querschnitten auf der Vorderseite der Mittelplatte so ausgebildet sind, dass die Querschnittsfläche der Bohrungen gegen die Rückseite der Mittelplatte verkleinert ist und die Mittelpunkte der teilkreisförmigen Bohrungen, gegen die Rückseite der Mittelplatte einem parabelförmigen Profil folgen.

Das parabelförmige Profil ermöglicht einen totzonenfreien kontinuierlichen Betrieb.

Es ist zweckmässig, wenn das Profil der Bohrungen in einer stetigen und nicht linearen Funktion verläuft, deren erste Ableitung stetig ist. Das Profil einer Parabel hat sich als bevorzugt erwiesen.

Es ist ebenfalls zweckmässig, wenn der Übergang der Bohrungen von der Mittelplatte zur Rückplatte stufenlos und knickfrei ist und den Beginn des Profils darstellen, welchem die Bohrungen folgen.

Es ist besonders vorteilhaft, wenn das Profil der Teilkreismittelpunkte der Bohrungen auf der Rückseite der Mittelplatte so endet, dass die freie Teilkreisfläche der Bohrungen möglichst klein ist, vorzugsweise aber gegen Null strebt. Unter der Teilkreisfläche ist erfindungsgemäss die freie Querschnittfläche zu verstehen, welche ein Kreis ist, abzüglich der gedachten beiden Kreisteilflächen, welche durch die Rotation eines Zahnes der beiden Zahnräder von der Querschnittfläche abgeschnitten wird.

Die Erfindung soll anhand einer Zeichnung näher beschrieben werden. Es zeigen:
- Fig. 1: einen Schnitt einer Spinnpumpe mit einem Pumpenblock.
- Fig. 2: eine schematische Ansicht A-A auf die Vorderseite der Mittelplatte im Bereich Polymereintritt- und Austritt.
- Fig. 3: eine perspektivische Darstellung der Mittelplatte.
- Fig. 4: einen Schnitt B-B durch die Mittelplatte mit den erfindungsgemässen Bohrungen.
- Fig. 5: eine schematische Darstellung der erfindungsgemässen Bohrungen.

In Fig. 1 ist mit dem Bezugszeichen 1 ein Spinnblock bezeichnet. Im Spinnblock 1 verläuft ein mit einem nicht gezeigten Extruder verbundener Kanal 2 und ein mit einer nicht gezeigten Spinndüse verbundener Kanal 3. Mit dem Spinnblock 1 ist die Spinnpumpe über eine Pumpenschonplatte 4 fest verbunden. Die wesentlichen Teile bestehen aus einer Vorderplatte 5 und einer Mittelplatte 6. Den Abschluss gegen einen Motor M bildet eine Rückplatte 7. Die Rückplatte 7 schliesst in der Regel eine Grundplatte ein.

Fig. 2 stellt einen Schnitt A-A nach Fig. 1 durch den vorderen Teil der Mittelplatte 6 einer Zahnradpumpe dar. Die Zahnräder sind mit 8,8' bezeichnet. Sie sind in Bohrungen 9,9' angeordnet. Eine Bohrung 10 mit teilkreisförmigem Querschnitt ist mit dem Kanal 2 verbunden und eine Bohrung 10' ist mit dem Kanal 3 verbunden. Die Durchmesser der Kanäle 2 und 3 sind gleich wie die Durchmesser der Bohrungen 10,10' der Mittelplatte 6 zur Vorderplatte 5. Die Laufrichtung der Zahnräder ist durch Pfeile angedeutet.

In Fig. 3 ist die Mittelplatte im Profil dargestellt. Der Schnitt zeigt eine Vorderseite 6' und eine Rückseite 6" der Mittelplatte 6. Auf der Vorderseite 6' sind die zylindrischen Bohrungen 9 und 9' für die Aufnahme der Zahnräder 8,8' dargestellt. Eine Kante 12a und eine Kante 12b der Bohrung 10 stossen in einem Punkt 11 zusammen; die Kanten 12a' und 12b' der Bohrung 10' stossen in einem Punkt 11' zusammen.

Fig. 4 ist ein Schnitt B-B der Fig. 2. Von der Vorderseite 6' der Mittelplatte 6 verlaufen eine Kante 13, und eine Kante 13' und treffen in Punkt 11' zusammen. Die Linien 13a, 13a' beschreiben die Profile der Mittelpunkte.

In der schematischen Darstellung der Fig. 5 ist der Verlauf der Bohrung 10 verdeutlicht. Der Radius r des Teilkreises der Bohrung 10 bleibt über die gesamte Länge durch die Mittelplatte 6 konstant. Der parabelförmige Verlauf der Bohrung 10 ist durch die Kante 13 und die Teikreismittelpunkte 13a beschrieben.

Im Betrieb der Pumpe wird einen Schmelze mittels Extruderdruck durch den Kanal 2 der Bohrung 10 gepresst. Durch die gegenläufige Rotation der Zahnräder 8 und 8' wird die Schmelze von der Bohrung 10 in die Bohrung 10' gefördert. Von der Bohrung 10' wird die Schmelze mit erhöhtem Druck durch den Kanal 3 einer nicht gezeigten Spinndüse zugeführt.

Die erfindungsgemässe Spinnpumpe ermöglicht eine totzonenfreie Förderung und eine Produktivitätssteigerung um mehr als 10 %. Ablagerungen von vercracktem PA 6.6 werden praktisch verhindert .

## Patentansprüche

1. Spinnpumpe zum Schmelzspinnen von Polyamiden, bestehend aus einer Vorderplatte (5), einer Rückplatte (7), einer Mittelplatte (6) mit einer Bohrung (10) mit teilkreisförmigem Querschnitt für die Zufuhr der Schmelze und einer Bohrung (10') mit teilkreisförmigem Querschnitt für die Abfuhr der Schmelze, sowie einem Paar Zahnräder (8,8'), dadurch gekennzeichnet, dass die Bohrungen (10,10') mit den teilkreisförmigem Querschnitten auf der Vorderseite (6') der Mittelplatte (6) so ausgebildet sind, dass die freie Querschnittsfläche der Bohrungen (10,10') gegen die Rückseite (6") der Mittelplatte (6) verkleinert ist und die Mittelpunkte der teilkreisförmigen Bohrungen, in beiden Fällen, gegen die Rückseite (6") der Mittelplatte (6) einem parabelförmigen Profil 13a folgen.

2. Spinnpumpe nach Anspruch 1, dadurch gekennzeichnet, dass das Profil 13a der Bohrungen (10,10') in beiden Fällen über die gesamte Länge stetig und nicht linear und deren erste Ableitung stetig ist.

3. Spinnpumpe nach Anspruch 1, dadurch gekennzeichnet, dass der Übergang der Bohrungen (10,10') von der Vorderseite (6') der Mittelplatte (6) zur Rückplatte (5) stufenlos und knickfrei ist.

4. Spinnpumpe nach Anspruch 1, dadurch gekennzeichnet, dass das Profil der Teilkreismittelpunkte der Bohrungen (10,10') auf der Rückseite (6") der Mittelplatte (6) endet und dass die Teilkreisflächen auf der Rückseite (6") der Mittelplatte (6) Null werden.

5. Spinnpumpe nach Anspruch 1, dadurch gekennzeichnet, dass der Radius (r) der Bohrungen (10, 10') über die gesamte Länge der Mittelplatte (6) konstant ist.

## Claims

1. A spinning pump for melt spinning of polyamides comprising a front plate (5), a back plate (7), a central plate (6) with a bore (10) of partially circular cross section for supply of the melt and a bore (10') of partially circular cross section for removing the melt, and a pair of the gear wheels (8, 8'), characterized in that the bores (10, 10') having the partially circular cross sections on the front (6') of the central plate (6) are embodied such that the free cross-sectional area of the bores (10, 10') toward the back (6") of the central plate (6) is reduced, and the center points of the partially circular bores, in both occasions, toward the back (6") of the central plate (6), follow a parabolic profile (13a) over its entire length.

2. The spinning pump of claim 1, characterized in that the profile (13a) of the bores (10, 10') is constant over its entire length and nonlinear, their first derivation is constant.

3. The spinning pump of claim 1, characterized in that the transition of the bores (10, 10') from the front (6') of the central plate (6) to the front plate (5) is without discontinuity and free of kinks.

4. The spinning pump of claim 1, characterized in that the profile of the center points of the partially circular bores (10, 10') on the back (6") of the central plate (6) ends, and that the partially circular areas on the back (6") amount to the central plate (6) would be 0.

5. The spinning pump of claim 1, characterized in that the radius (r) of the bores (10, 10') are constant over the entire length of the central plate (6).

## Revendications

1. Pompe de filature pour le filage au fondu de polyamides, se composant d'une plaque avant (5), d'une plaque arrière (7), d'une plaque intermédiaire (6) avec un perçage (10) de coupe transversale en forme de portions de cercles pour l'alimentation de la masse fondue et d'un perçage (10') de coupe transversale en forme de portions de cercles pour l'extraction de la masse fondue, ainsi qu'une paire de roues dentelées (8, 8'), caractérisée en ce que les perçages (10, 10') de coupe transversale en forme de portions de cercle sur la face avant (6') de la plaque intermédiaire (6) sont façonnés de telle manière que la portion libre de la coupe transversale des perçages (10, 10') est réduite sur la face arrière (6") de la plaque intermédiaire (6) et que, dans les deux cas, les points centraux des perçages en forme de portions de cercles suivent un profil de forme parabolique (13a) vers la face arrière (6") de la plaque intermédiaire (6).

2. Pompe de filature selon la revendication 1, caractérisée en ce que le profil (13a) des perçages (10, 10') est, dans les deux cas et sur toute la longueur, constant et non linéaire et de première dérivée constante.

3. Pompe de filature selon la revendication 1, caractérisée en ce que le passage des perçages (10, 10') de la face avant (6') de la plaque intermédiaire (6) à la plaque arrière (5) est sans étape et libre de toute cassure.

4. Pompe de filature selon la revendication 1, caractérisée en ce que le profil des points centraux des portions de cercles des perçages (10, 10') se termine sur la face arrière (6") de la plaque intermédiaire (6) et que les surfaces des portions de cercles deviennent nulles sur la face arrière (6") de la plaque intermédiaire (6).

5. Pompe de filature selon la revendication 1, caractérisée en ce que le rayon (r) des perçages (10, 10') est constant sur toute la longueur de la plaque intermédiaire (6).
